# FASCICULE DE BREVET EUROPEEN

(11) **EP 3 479 721 B1**
(45) Date de publication et mention de la délivrance du brevet: **13.05.2020**
(21) Numéro de dépôt: 17200365.9
(22) Date de dépôt: 07.11.2017
(51) Int. Cl.: A44C 17/04, C25D 7/00, G04B 47/04

(54) **PROCEDE DE SERTISSAGE D'UNE PIERRE**
VERFAHREN ZUM FASSEN EINES STEINS
METHOD FOR CRIMPING A STONE

(43) Date de publication de la demande: 08.05.2019
(73) Titulaire: The Swatch Group Research and Development Ltd, 2074 Marin (CH)
(72) Inventeur: Bourban, Stewes, 1589 Chabrey (CH); Grossenbacher, Pascal, 2000 Neuchâtel (CH); Martin, Jean-Claude, 2037 Montmollin (CH); Spassov, Vladislav, 1788 Praz (CH); Barron, Cécile, 2035 Corcelles (CH); Blaser, Lionel, 2035 Corcelles (CH); Caloz, Yann, 1142 Pampigny (CH); Gernez, Cyrille, 2017 Boudry (CH); Lauper, Stéphane, 2016 Cortaillod (CH); Odeh, Ahmad, 1020 Renens (CH); Springer, Simon, 3007 Bern (CH)
(74) Mandataire: ICB SA

(56) Documents cités:
- EP-A1- 0 620 987
- FR-A1- 2 717 051
- US-A- 6 125 516

## Description

### Domaine de l'invention

L'invention se rapporte à un procédé d'assemblage d'une pierre sur un support de fixation, ladite pierre étant taillée pour présenter une table, une couronne, un rondiste et une culasse. L'invention concerne également un procédé de sertissage sur un élément d'une pièce d'horlogerie ou de bijouterie d'une pierre et de son support de fixation obtenus selon ledit procédé d'assemblage.

### Arrière-plan de l'invention

Il est connu de sertir des pierres précieuses, semi-précieuses ou synthétiques à l'aide de griffes, de grains ou de rails. Le sertissage traditionnel par montage d'une pierre naturelle dans un chaton au moyen de griffes impose généralement une maitrise dimensionnelle de la taille des pierres proche des 5/100. De ce fait, ce type de sertissage n'est pas compatible avec celui de pierres serties de grandes séries à faible coût utilisant quant à lui des pierres d'une plus grande précision, proche du 1/100, telles que le diamant synthétique, le zircon et le rubis. Le document US6125516 divulgue un article de bijouterie comprenant une pierre sertie dans une paroi produite par un procédé galvanique.

### Résumé de l'invention

La présente invention a pour but de remédier à cet inconvénient en proposant un procédé de sertissage de pierres permettant de s'affranchir des inévitables variations dimensionnelles rencontrées lorsque des pierres naturelles, telles que les diamants, sont utilisées.

A cet effet, l'invention se rapporte tout d'abord à un procédé d'assemblage d'une pierre sur un support de fixation, ladite pierre étant taillée pour présenter une table, une couronne, un rondiste et une culasse, ledit procédé comportant les étapes suivantes:
a) se munir d'un substrat comportant une couche adhésive thermofusible
b) positionner la pierre sur la couche adhésive thermofusible du substrat
c) chauffer la couche adhésive thermofusible
d) exercer une pression sur la pierre pour pouvoir enfoncer une partie de la couronne ou une partie de la culasse de la pierre dans la couche adhésive thermofusible suffisamment ramollie en laissant à l'air libre le reste de la pierre, respectivement soit le reste de la couronne, le rondiste et la culasse, soit le reste de la culasse, le rondiste et la couronne
e) positionner au-dessus de la couche adhésive une feuille de sertissage autour de la pierre de manière à former entre la feuille de sertissage et ladite pierre un espace libre périphérique au moins au niveau du rondiste et de zones de la couronne et de la culasse contiguës au rondiste
f) déposer par croissance galvanique dans ledit espace libre périphérique, depuis la feuille de sertissage, une couche métallique au moins au niveau du rondiste et des zones de la couronne et de la culasse contiguës au rondiste de manière à emprisonner ledit rondiste dans ladite couche métallique, la couche métallique et la feuille de sertissage formant ledit support de fixation
g) libérer ladite pierre et son support de fixation du substrat.

Le positionnement des pierres au moyen de la couche adhésive thermofusible selon le procédé de l'invention évite d'avoir à créer au préalable des logements de taille adéquate pour recevoir les pierres. Le procédé selon l'invention permet en conséquence de s'affranchir des variations dimensionnelles des pierres.

L'invention se rapporte également à un procédé de sertissage d'une pierre sur un élément d'une pièce d'horlogerie ou de bijouterie comprenant le montage de la pierre et de son support de fixation obtenus selon le procédé tel que défini ci-dessus sur un chaton ensuite rapporté sur l'élément de pièce d'horlogerie ou de bijouterie ou directement sur l'élément de pièce d'horlogerie ou de bijouterie.

L'invention se rapporte également à un élément de pièce d'horlogerie ou de bijouterie comprenant au moins une pierre assemblée sur son support de fixation obtenue selon le procédé d'assemblage tel que défini ci-dessus.

### Description sommaire des dessins

D'autres particularités et avantages ressortiront clairement de la description qui en est faite ci-après, à titre indicatif et nullement limitatif, en référence aux dessins annexés, dans lesquels :
- les figures 1 à 5 sont des représentations des étapes successives d'un procédé d'assemblage d'une pierre sur un support de fixation selon l'invention.

### Description détaillée des modes de réalisation préférés

En référence aux figures 1 à 5, la présente invention se rapporte à un procédé d'assemblage d'une pierre 1 sur un support de fixation 2, ladite pierre 1 étant taillée pour présenter une table 3, une couronne 4, un rondiste 5 et une culasse 6. Une telle pierre est de préférence une pierre d'origine naturelle, telle que du diamant ou de l'émeraude, dont les dimensions peuvent varier d'une pierre à l'autre. Il est bien évident que la pierre peut être de toute autre nature, naturelle ou synthétique, le procédé selon l'invention pouvant également être avantageusement utilisé pour de telles pierres.

La première étape a) du procédé d'assemblage de la pierre 1 sur un support de fixation 2 selon l'invention consiste à se munir d'un substrat 8 comportant une couche adhésive thermofusible 10.

De préférence, le substrat 8 est sous forme de plaque, et est à base de verre, de céramique, de polymère, de métal, de silicium, de quartz ou tout autre support à surface plane approprié. Avantageusement, le substrat 8 est une plaque de verre.

La couche adhésive thermofusible 10 est de préférence une couche de colle soluble dans l'eau chaude ou un solvant, de type « hot melt », telle que les colles Crystalbond™, Wafer-Mount™ ou tout autre produit de montage similaire approprié.

La deuxième étape b) du procédé d'assemblage de la pierre 1 sur un support de fixation 2 selon l'invention consiste positionner la pierre 1 sur la couche adhésive thermofusible 10 du substrat 8. D'une manière avantageuse et particulièrement préférée, la pierre 1 est positionnée de sorte que sa table 3 est au contact de la couche adhésive 10, comme le montre la figure 1. Plusieurs pierres peuvent être ainsi positionnées sur le substrat. Le positionnement des pierres peut correspondre à la forme finale souhaitée, par exemple un motif spécifique.

La troisième étape c) du procédé d'assemblage de l'invention consiste à chauffer la couche adhésive thermofusible 10 pour qu'elle soit au moins suffisamment ramollie pour pouvoir y enfoncer les pierres 1.

La quatrième étape d) du procédé d'assemblage de l'invention consiste à exercer une pression sur la pierre 1 pour pouvoir enfoncer, selon la variante représentée ici, seulement une partie de la couronne 4 de la pierre 1 dans la couche adhésive thermofusible 10 suffisamment ramollie, de sorte que le reste de la couronne 4, le rondiste 5 et la culasse 6 restent à l'air libre, comme le montre la figure 2. D'une manière avantageuse, la pierre 1 est enfoncée jusqu'à ce que sa table 3 soit en contact avec le substrat 8, ce qui permet d'assurer la planéité de la table 3.

Il est bien évident que l'ordre des étapes b) et c) peut être inversé. L'étape b) peut avantageusement être mise en œuvre après l'étape c) notamment lorsque la pierre 1 est positionnée de sorte que c'est sa culasse 6 qui est en partie enfoncée dans la couche adhésive thermofusible suffisamment ramollie en laissant à l'air libre le reste de la pierre, de sorte que le reste de la culasse 6, le rondiste 5 et la couronne 4 restent à l'air libre.

La hauteur de la couche adhésive thermofusible 10 est choisie de sorte que la couronne 4 (ou la culasse 6, selon la variante mise en œuvre) soit pratiquement entièrement enfoncée dans la couche adhésive thermofusible 10 et arrive au contact du substrat 8, seule une partie de la couronne 4 (ou de la culasse 6) de faible épaisseur e (voir Figure 2) étant laissée à l'air libre sous le rondiste 5. Cette partie comprendra la zone 4a de la couronne 4 (ou la zone 6a de la culasse 6) contiguë au rondiste 5, comme définies ci-après.

L'ensemble obtenu est laissé refroidir de sorte que la couche adhésive 10 se solidifie et maintient la pierre 1 sur le substrat 8 sans avoir eu à former de logements adéquats dans ledit substrat.

Puis, la mise en œuvre du procédé de l'invention se poursuit conformément à l'étape e) par le positionnement au-dessus de la couche adhésive 10 (refroidie et solidifiée) d'une feuille de sertissage 12 découpée autour de la pierre 1 de manière à former entre la tranche 14 de la feuille de sertissage 12 et ladite pierre 1 un espace libre périphérique 16 au moins au niveau du rondiste 5, d'une zone 4a de la couronne 4 et d'une zone 6b de la culasse 6, lesdites zones 4a et 6a étant contiguës au rondiste 5.

La feuille de sertissage 12 est réalisée dans un matériau conducteur, par exemple dans un matériau métallique choisi parmi le groupe comprenant le nickel, l'or, l'argent, le platine, le palladium, le cuivre, le laiton, et leurs alliages. Ainsi, l'espace libre périphérique 16 est délimité par la surface conductrice de la tranche 14 de la feuille de sertissage 12.

L'étape e) comprend en outre la mise en place d'une couche isolante inférieure 18 entre la couche adhésive 10 et la feuille de sertissage 12 et la mise en place d'une couche isolante supérieure 20 sur la surface libre de la feuille de sertissage 12, comme le montre la figure 3. Les couches isolantes 18 et 20 sont découpées autour de la pierre et se superposent avec la feuille de sertissage 12. Elles peuvent être par exemple sous la forme de feuille de matériau organique, tel que polymères, résines, laques, etc. ou sont obtenues par exemple par dépôt PVD (Physical Vapor Déposition), ALD (Atomic Layer Déposition), CVD (Chemical Layer Déposition) ou autres méthodes similaires, de couches minces diélectriques de SiO₂, Al₂O₃, TiO₂, AlN, Si₃N₄, etc.

Puis, l'étape f) du procédé de l'invention consiste à déposer par croissance galvanique dans ledit espace libre périphérique 16, depuis la tranche 14 de la feuille de sertissage 12, une couche métallique 22 au moins au niveau du rondiste 5 et des zones 4a et 6a respectivement de la couronne 4 et de la culasse 6 contiguës au rondiste 5 de manière à emprisonner ledit rondiste 5 dans ladite couche métallique 22, comme le montre la figure 4. Son rondiste 5 étant emprisonné dans la couche métallique 22, la pierre 1 est désormais solidaire de la feuille de sertissage 12, la couche métallique 22 dans la continuité de la feuille de sertissage 12 formant avec celle-ci ledit support de fixation 2.

De préférence, la zone 6a de la culasse 6 contiguë au rondiste 5 et la zone 4a de la couronne 4 contiguë au rondiste 5 s'étendent uniquement immédiatement de part et d'autre du rondiste 5, sur une épaisseur inférieure à l'épaisseur e de la partie de la couronne laissée à l'air libre, de manière à former ladite couche métallique 22 entre la pierre 1 et la feuille de sertissage, uniquement sensiblement autour du rondiste, c'est-à-dire au niveau du rondiste 5 et uniquement immédiatement de part et d'autre dudit rondiste 5.

La couche métallique 22 est réalisée de préférence dans un matériau choisi parmi le groupe comprenant le nickel, l'or, l'argent, le platine, le rhodium, le palladium, le cuivre et leurs alliages.

Les conditions d'électroformage, notamment la composition des bains, la géométrie du système, les tensions et densités de courant, sont choisis pour chaque métal ou alliage à électro-déposer selon les techniques bien connues dans l'art de l'électroformage (cf. par exemple Di Bari G.A. "electroforming" Electroplating Engineering Handbook 4th Edition rédigée par L.J. Durney, publié par Van Nostrand Reinhold Compagny Inc., N.Y. USA 1984).

L'étape g) suivante consiste à libérer la pierre 1 assemblée sur son support de fixation 2 du substrat 8. Cette étape g) est réalisée par exemple par dissolution de la couche adhésive thermofusible 10 dans un solvant organique. Les couches isolantes sont éliminées par pelage mécanique, dissolution dans des solvants organiques ou attaque (etching) par agents chimiques.

On obtient une pierre 1 assemblée sur son support de fixation 2 comme montré sur la figure 5.

Lorsque plusieurs pierres 1 ont été positionnées sur la couche adhésive thermofusible 10 à l'étape b), on obtient un support de fixation sous la forme d'une plaque comprenant plusieurs pierres 1 assemblées à ladite plaque, les pierres pouvant former un motif.

On comprendra que les cotes du support de fixation 2 sont définies par les dimensions de la feuille de sertissage 12. Notamment, l'épaisseur de la feuille de sertissage 12 est choisie de préférence pour que la couche métallique 22 se dépose uniquement sensiblement au niveau du rondiste 5 et des zones 4a, 6a respectivement de la couronne 4 et de la culasse 6 qui s'étendent uniquement immédiatement de part et d'autre du rondiste 5 comme décrit ci-dessus, de sorte que le support de fixation 2 est positionné sensiblement autour du rondiste 5 uniquement, comme le montre la figure 5. Le support de fixation 2 déborde légèrement sur les zones 4a et 6a respectivement de la couronne 4 et de la culasse 6 contiguës au rondiste 5, mais l'essentiel de la couronne 4 et de la culasse 6 reste libre.

Le procédé d'assemblage selon l'invention permet de s'adapter aux variations dimensionnelles des pierres 1 en permettant l'assemblage des pierres sur leur support de fixation sans avoir à former au préalable différents logements de dimensions appropriées pour recevoir des pierres.

La pierre 1 assemblée sur son support de fixation 2 ainsi libéré peut être utilisée dans le procédé de sertissage selon l'invention.

Ledit procédé de sertissage de ladite pierre sur un élément d'une pièce d'horlogerie ou de bijouterie comprend le montage de la pierre 1 et de son support de fixation 2 obtenus selon le procédé d'assemblage tel que décrit ci-dessus sur un chaton. Le chaton est ensuite rapporté sur l'élément de pièce d'horlogerie ou de bijouterie.

Dans une autre variante, la pierre 1 et son support de fixation 2 obtenus selon le procédé d'assemblage tel que décrit ci-dessus sont montés directement sur l'élément de pièce d'horlogerie ou de bijouterie.

Le montage du support de fixation 2 portant la pierre 1 sur le chaton 38 ou directement sur l'élément de pièce d'horlogerie ou de bijouterie peut être réalisé par clippage, chassage, sertissage, etc.

L'élément de pièce d'horlogerie ou de bijouterie peut être par exemple un cadran, une lunette, une lunette tournante, une carrure, une corne de la boite, une couronne, une aiguille, un index, un maillon ou autre élément de bracelet, un élément de pendentif, de bague, de collier, etc., tout élément d'habillage interne ou externe, ou tout élément de décor d'horlogerie / bijouterie pouvant être serti.

## Revendications

1. Procédé d'assemblage d'une pierre (1) sur un support de fixation (2), ladite pierre (1) étant taillée pour présenter une table (3), une couronne (4), un rondiste (5) et une culasse (6), ledit procédé d'assemblage comportant les étapes suivantes:
a) se munir d'un substrat (8) comportant une couche adhésive thermofusible (10)
b) positionner la pierre (1) sur la couche adhésive thermofusible (10) du substrat (8)
c) chauffer la couche adhésive thermofusible (10)
d) exercer une pression sur la pierre (1) pour pouvoir enfoncer une partie de la couronne (4) ou une partie de la culasse (6) de la pierre (1) dans la couche adhésive thermofusible (10) suffisamment ramollie en laissant à l'air libre le reste de la pierre (1)
e) positionner au-dessus de la couche adhésive (10) une feuille de sertissage (12) autour de la pierre (1) de manière à former entre la feuille de sertissage (12) et ladite pierre (1) un espace libre périphérique (16) au moins au niveau du rondiste (5) et de zones (4a, 6a) de la couronne (4) et de la culasse (6) contiguës au rondiste (5)
f) déposer par croissance galvanique dans ledit espace libre périphérique (16), depuis la feuille de sertissage (12), une couche métallique (22) au moins au niveau du rondiste (5) et des zones (4a, 6a) de la couronne (4) et de la culasse (6) contiguës au rondiste (5) de manière à emprisonner ledit rondiste (5) dans ladite couche métallique (22), la couche métallique (22) et la feuille de sertissage (12) formant ledit support de fixation (2)
g) libérer ladite pierre (1) et son support de fixation (2) du substrat (8).

2. Procédé selon la revendication 1, **caractérisé en ce que** la zone (6a) de la culasse (6) contiguë au rondiste (5) et la zone (4a) de la couronne (4) contiguë au rondiste (5) s'étendent uniquement immédiatement de part et d'autre du rondiste (5) de manière à former ladite couche métallique (22) entre la pierre (1) et la feuille de sertissage (12) uniquement sensiblement autour du rondiste (5).

3. Procédé selon l'une des revendications précédentes, **caractérisé en ce que** la feuille de sertissage (12) est réalisée dans un matériau métallique choisi parmi le groupe comprenant le nickel, l'or, l'argent, le platine, le palladium, le cuivre, le laiton, et leurs alliages.

4. Procédé selon l'une des revendications précédentes, **caractérisé en ce que** l'étape e) comprend en outre la mise en place d'une couche isolante inférieure (18) entre la couche adhésive (10) et la feuille de sertissage (12) et la mise en place d'une couche isolante supérieure (20) sur la surface libre de la feuille de sertissage (12).

5. Procédé selon l'une des revendications précédentes, **caractérisé en ce que** la couche métallique (22) déposée à l'étape f) est réalisée dans un matériau choisi parmi le groupe comprenant le nickel, l'or, l'argent, le platine, le rhodium, le palladium, le cuivre et leurs alliages.

6. Procédé selon l'une des revendications précédentes, **caractérisé en ce que** le substrat (8) est à base d'un matériau choisi parmi le groupe comprenant un verre, une céramique, le silicium, un métal, un polymère et un quartz.

7. Procédé selon l'une des revendications précédentes, **caractérisé en ce que** la couche adhésive thermofusible (10) est une couche de colle soluble.

8. Procédé selon l'une des revendications précédentes, **caractérisé en ce que** l'étape g) de libération est réalisée par dissolution de la couche adhésive thermofusible (10).

9. Procédé selon l'une des revendications précédentes, **caractérisé en ce que** plusieurs pierres (1) sont positionnées sur la couche adhésive thermofusible (10) pour former un support de fixation (2) sous la forme d'une plaque comprenant plusieurs pierres (1) assemblées à ladite plaque.

10. Procédé de sertissage d'une pierre (1) sur un élément d'une pièce d'horlogerie ou de bijouterie comprenant le montage de la pierre (1) et de son support de fixation (2) obtenus selon le procédé d'assemblage selon les revendications 1 à 9 sur un chaton rapporté sur l'élément de pièce d'horlogerie ou de bijouterie ou directement sur l'élément de pièce d'horlogerie ou de bijouterie.

11. Elément de pièce d'horlogerie ou de bijouterie comprenant au moins une pierre (1) assemblée sur son support de fixation (2) obtenue selon le procédé d'assemblage selon les revendications 1 à 9.

## Patentansprüche

1. Verfahren zum Einsetzen eines Steins (1) in einen Befestigungsträger (2), wobei der Stein (1) so geschliffen ist, dass er eine Tafel (3), eine Krone (4), eine Rundiste (5) und einen Stumpf (6) aufweist, und das Einsetzverfahren die folgenden Schritte umfasst:
a) Bereitstellen eines Substrats (8), das eine Heißschmelzklebeschicht (10) umfasst
b) Positionieren des Steins (1) auf der Heißschmelzklebeschicht (10) des Substrats (8)
c) Erwärmen der Heißschmelzklebeschicht (10)
d) Ausüben eines Drucks auf den Stein (1), so dass ein Teil der Krone (4) oder ein Teil des Stumpfs (6) des Steins (1) in die ausreichend erweichte Heißschmelzklebeschicht (10) gedrückt werden kann, wobei der Rest des Steins (1) im Freien verbleibt
e) Positionieren einer Einfassungsplatte (12) oberhalb der Klebeschicht (10) um den Stein (1) herum, so dass ein peripherer freier Raum (16) zwischen der Einfassungsplatte (12) und dem Stein (1) mindestens auf der Höhe der Rundiste (5) und der an die Rundiste (5) angrenzenden Bereiche (4a, 6a) der Krone (4) und des Stumpfs (6) gebildet wird
f) galvanisches Einwachsen einer Metallschicht (22) in dem peripheren freien Raum (16) von der Einfassungsplatte (12) aus mindestens im Bereich der Rundiste (5) und der an die Rundiste (5) angrenzenden Bereiche (4a, 6a) der Krone (4) und des Stumpfs (6), um die Rundiste (5) in der Metallschicht (22) einzuschließen, wobei die Metallschicht (22) und die Einfassungsplatte (12) den Befestigungsträger (2) bilden
g) Lösen des Steins (1) und seines Befestigungsträgers (2) vom Substrat (8).

2. Verfahren nach Anspruch 1, **dadurch gekennzeichnet, dass** sich der an die Rundiste (5) angrenzende Bereich (6a) des Stumpfs (6) und der an die Rundiste (5) angrenzende Bereich (4a) der Krone (4) nur unmittelbar auf beiden Seiten der Rundiste (5) erstrecken, so dass die Metallschicht (22) zwischen dem Stein (1) und der Einfassungsplatte (12) im Wesentlichen nur um die Rundiste (5) herum gebildet wird.

3. Verfahren nach einem der vorstehenden Ansprüche, **dadurch gekennzeichnet, dass** die Einfassungsplatte (12) aus einem metallischen Material hergestellt wird, das aus der Gruppe ausgewählt ist, die Nickel, Gold, Silber, Platin, Palladium, Kupfer, Messing und deren Legierungen umfasst.

4. Verfahren nach einem der vorstehenden Ansprüche, **dadurch gekennzeichnet, dass** Schritt e) ferner das Anbringen einer unteren Isolierschicht (18) zwischen der Klebeschicht (10) und der Einfassungsplatte (12) und das Anbringen einer oberen Isolierschicht (20) auf der freien Oberfläche der Einfassungsplatte (12) umfasst.

5. Verfahren nach einem der vorhergehenden Ansprüche, **dadurch gekennzeichnet, dass** die in Schritt f) abgeschiedene Metallschicht (22) aus einem Material hergestellt wird, das aus der Gruppe ausgewählt ist, die Nickel, Gold, Silber, Platin, Rhodium, Palladium, Kupfer und deren Legierungen umfasst.

6. Verfahren nach einem der vorstehenden Ansprüche, **dadurch gekennzeichnet, dass** das Substrat (8) auf einem Material basiert, das aus der Gruppe ausgewählt ist, die ein Glas, eine Keramik, Silizium, ein Metall, ein Polymer und einen Quarz umfasst.

7. Verfahren nach einem der vorstehenden Ansprüche, **dadurch gekennzeichnet, dass** die Heißschmelzklebeschicht (10) eine Schicht aus löslichem Klebstoff ist.

8. Verfahren nach einem der vorstehenden Ansprüche, **dadurch gekennzeichnet, dass** der Schritt g) zum Lösen durch Auflösen der Heißschmelzklebeschicht (10) durchgeführt wird.

9. Verfahren nach einem der vorstehenden Ansprüche, **dadurch gekennzeichnet, dass** mehrere Steine (1) auf der Heißschmelzklebeschicht (10) positioniert werden, um einen Befestigungsträger (2) in Form einer Platte zu bilden, die mehrere Steine (1) umfasst, die in die Platte eingesetzt sind.

10. Verfahren zum Einfassen eines Steins (1) auf einem Uhren- oder Schmuckelement, umfassend das Fassen des Steins (1) und seines entsprechend dem Einsetzverfahren nach Anspruch 1 bis 9 erhaltenen Befestigungsträgers (2) auf einem auf dem Uhren- oder Schmuckelement befestigten Futter oder direkt auf dem Uhren- oder Schmuckelement.

11. Uhr oder Schmuckstück, umfassend mindestens einen Stein (1), der in seinen entsprechend dem Einsetzverfahren nach Anspruch 1 bis 9 erhaltenen Befestigungsträger (2) eingesetzt ist.

## Claims

1. Method for assembling a stone (1) on to a mounting (2), said stone (1) being cut so that it has a table (3), a crown (4), a girdle (5) and a pavilion (6), said assembly method comprising the following steps:
a) providing a substrate (8) comprising a hot-melt adhesive layer (10);
b) positioning the stone (1) on the hot-melt adhesive layer (10) of the substrate (8);
c) heating the hot-melt adhesive layer (10);
d) exerting a pressure on the stone (1) so that part of the crown (4) or part of the pavilion (6) of the stone (1) can be sunk into the sufficiently softened hot-melt adhesive layer (10), leaving the rest of the stone (1) exposed;
e) positioning a setting sheet (12) around the stone (1) above the adhesive layer (10), so as to form a peripheral free space (16) between the setting sheet (12) and said stone (1), at least at the level of the girdle (5) and of areas (4a, 6a) of the crown (4) and the pavilion (6) adjacent to the girdle (5);
f) depositing a metallic layer (22) by galvanic growth in said peripheral free space (16) from the setting sheet (12), at least at the level of the girdle (5) and of the areas (4a, 6a) of the crown (4) and the pavilion (6) adjacent to the girdle (5), so as to trap said girdle (5) in said metallic layer (22), the metallic layer (22) and the setting sheet (12) forming said mounting (2);
g) releasing said stone (1) and its mounting (2) from the substrate (8).

2. Method according to Claim 1, **characterized in that** the area (6a) of the pavilion (6) adjacent to the girdle (5) and the area (4a) of the crown (4) adjacent to the girdle (5) extend immediately on either side of the girdle (5) only, so that said metallic layer (22) is formed between the stone (1) and the setting sheet (12), substantially around the girdle (5) only.

3. Method according to any of the preceding claims, **characterized in that** the setting sheet (12) is made of a metallic material chosen from the group comprising nickel, gold, silver, platinum, palladium, copper, brass, and their alloys.

4. Method according to any of the preceding claims, **characterized in that** step e) also comprises the placing of a lower insulating layer (18) between the adhesive layer (10) and the setting sheet (12) and the placing of an upper insulating layer (20) on the free surface of the setting sheet (12).

5. Method according to any of the preceding claims, **characterized in that** the metallic layer (22) deposited in step f) is made of a material chosen from the group comprising nickel, gold, silver, platinum, rhodium, palladium, copper, and their alloys.

6. Method according to any of the preceding claims, **characterized in that** the substrate (8) is based on a material chosen from the group comprising a glass, a ceramic, a silicon, a metal, a polymer and a quartz.

7. Method according to any of the preceding claims, **characterized in that** the hot-melt adhesive layer (10) is a layer of soluble adhesive.

8. Method according to any of the preceding claims, **characterized in that** the release step g) is carried out by dissolving the hot-melt adhesive layer (10).

9. Method according to any of the preceding claims, **characterized in that** a plurality of stones (1) are positioned on the hot-melt adhesive layer (10) to form a mounting (2) in the form of a plate comprising a plurality of stones (1) assembled on to said plate.

10. Method for setting a stone (1) on an element of a timepiece or a of a piece of jewellery, comprising fitting the stone (1) and its mounting (2), produced according to the assembly method according to Claims 1 to 9, on to a bezel which is then affixed to the element of the timepiece or piece of jewellery, or directly on to the element of the timepiece or piece of jewellery.

11. Element of a timepiece or a of a piece of jewellery, comprising at least one stone (1) assembled on to its mounting (2), produced according to the assembly method according to Claims 1 to 9.
